# EUROPÄISCHE PATENTSCHRIFT

(11) **EP 0 004 598 B1**
(45) Veröffentlichungstag und Bekanntmachung des Hinweises auf die Patenterteilung: **09.03.1983**
(21) Anmeldenummer: 79100851.9
(22) Anmeldetag: 21.03.1979
(51) Int. Cl.: B21B 37/06

(54) **Verfahren und Schaltungsanordnung zur Regelung der Längskraft zwischen Walzgerüsten einer kontinuierlichen Walzstrasse mit Einzelantrieben**
Process and circuit for interstand tension control in a continuous rolling mill having individual drives
Procédé et circuit pour la commande de la tension entre les cages d'un laminoir continu à entraînement individuel

(30) Priorität: 10.04.1978 DE 2815341
(43) Veröffentlichungstag der Anmeldung: 17.10.1979
(73) Patentinhaber: BROWN, BOVERI & CIE Aktiengesellschaft Mannheim, D-6800 Mannheim Käfertal (DE)
(72) Erfinder: Wild, Ernst, D-6806 Viernheim (DE)
(74) Vertreter: Kempe, Wolfgang, Dr.

## Beschreibung

Die Erfindung bezieht sich auf ein Verfahren und eine Schaltungsanordnung zur Regelung der Längskraft in einem Walzgut zwischen Walzgerüsten einer kontinuierlichen Walzstraße mit Einzelantrieben.

In einer kontinuierlichen Walzstraße mit Einzelantrieben befindet sich das Walzgut gleichzeitig in mehreren Walzgerüsten und durchläuft diese sukzessive, wobei an jedem Gerüst eine bestimmte Stichabnahme, d.h., eine Reduzierung des Materialquerschnittes erfolgt. Die einzelnen Walzgerüste sind über das Walzgut mechanisch miteinander verkoppelt. Die Drehzahlen der Antriebe der Walzgerüste müssen so aufeinander abgestimmt werden, daß im Walzgut keine Zug- oder Druckkräfte entstehen, bzw. daß eine vorgegebene Zug- oder Druckkraft eingehalten wird. Es müssen also einmal vorgegebene Längskräfte während des Durchlaufs des Walzgutes erhalten bleiben, wobei diese Längskräfte einen bestimmten Wert oder auch den Wert Null aufweisen können.

Zug- und Druckfreiheit wird bei dünnem Walzgut durch absichtliche Bildung einer Walzgutschlinge zwischen zwei Walzgerüsten bewirkt. Eine Schlingenregelung verstellt die Drehzahlen der Walzgerüste so, daß die Schlingenausbildung erhalten bleibt. Bei größeren Materialquerschnitten ist dies jedoch nicht mehr möglich.

Zu hoher Druck im Walzgut führt dann zu einem seitlichen Ausbrechen des Materials. Zu hoher Zug führt zu einer Einschnürung des Materials und hat in nachteiliger Weise zu große Querschnittstoleranzen zur Folge.

Eine bekannte "Gleichlaufeinrichtung für den Mehrmotorenantrieb einer kontinuierlichen Walzstraße" (DE-C-1 201 466) stellt mit dem Einlauf des Walzgutes in die Walzgerüste ein in diesem Augenblick längskraftfreies Drehzahlgefüge zwischen den Gerüsten ein, wobei als Bezugswert für die Längskraftfreiheit im Walzgut die Ankerströme der jeweiligen Antriebe dienen.

Eine desweiteren bekannte "Einrichtung zur gegenzeitigen Abstimmung der Antriebsdrehzahlen einer mehrgerüstigen Walzstraße mit Einzelantrieben" (DE-B-2 413 492) verwendet Änderungen des Antriebsmomentes am bereits eingefädelten Gerüst als Maß für die Längskräfte im Walzgut.

Bei diesen bekannten Einrightungen ist es nachteilig, daß das einmal eingestellte Drehzahlgefüge der Walzstraße nicht verändert wird, wenn durch Störgrößen, beispielsweise Materialquerschnittsabweichungen am Einlauf Längskräfte während des Durchlaufens des Walzgutes auftreten. Insbesondere hängen die Bezugswerte Ankerstrom oder Antriebsmoment-über längere Zeiträume betrachtet-zu stark von der Temperatur des Walzgutes ab, als daß sie als Maß für eine Längskraftregelung über den gesamten Durchlaufzeitraum des Walzgutes dienen könnten.

Aus diesem Grund wird gemäß einem desweiteren bekannten "Verfahren zur Regelung kontinuierlich arbeitender Walzenstraßen" (DE-B-12 79 589) der Quotient aus Walzdrehmoment zu Walzendruckkraft als Bezugswert für eine temperaturunabhängige Längskraftregelung vorgeschlagen.

Bei aus den "Technischen Mitteilungen AEG-Telefunken", Juli 1966, Seiten 255 bis 261, bekannten Verfahren wird die Längskraft über eine Minimalzugregelung beeinflußt. Ein gespeicherter Wert des Ankerstromes (bzw. des Drehmoments) wird mit dem aktuellen Wert verglichen und in Abhängigkeit von einer Differenz wird ein Korrekturwert auf die Drehzahlreglung des zweiten Gerüstes gegeben. Der Minimalzugregelkreis schießt sich dann über die beiden drehzahlgeregelten Antriebe und den Walzprozeß in beiden Gerüsten. In Abhängigkeit von einer auftretenden Differenz zwischen dem gespeicherten und dem aktuellen Wert wird ein Stellsignal für den Drehzahlgeber einer der beiden Gerüsten gebildet, wobei zwischen einer Ankerstrom oder einer Drehmomentregelung gewählt werden kann. Um Anhaltspunkte für die Reglerauslegung zu erhalten, werden zwar Zusammenhänge der Geschwindigkeit im Walzgut erwähnt, die Drehmomentregelung mit den Schwierigkeiten der Erfassung des Drehmomentes wird beibehalten.

Nachteilig bei diesem bekannten Verfahren ist es jedoch, daß die Messung der Walzendruckkraft sehr aufwendig ist und sich bereits bestehende Anlagen schlecht darauf umrüsten lassen. Zudem wird der Quotient aus Walzdrehmoment zu Walzendruckkraft durch Materialquerschnittsabewichungen verändert, so daß dieser Quotient nur bedingt als Maß für eine Längskraftregelung verwendet werden kann.

Der Erfindung liegt die Aufgabe zugrunde, eine Verfahren zur Regelung der Längskraft zwischen Walzgerüsten einer kontinuierlichen Walzstraße mit Einzelantrieben zu entwickeln, mit dessen Hilfe die Drehzahlen der Walzgerüste untereinander während des gesamten Walzgutdurchlaufes so abgestimmt werden könne, daß keine bzw. eine definierte konstante Längskraft zwischen den Gerüsten auftritt.

Desweiteren ist es Aufgabe der Erfindung, eine Schaltungsanordnung zur Durchführung dieses Verfahrens zu entwickeln.

Diese Aufgabe wird erfindungsgemäß dadurch gelöst, daß die Geschwindigkeit des Walzgutes an der Auslaufseite eines Walzgerüstes und die Umfangsgeschwindigkeit bzw. die Drehzahl der Walze dieses Walzgerüstes gemessen werden und ein mathematischer Verknüpfungswert aus diesen beiden Werten als Bezugsgröße zur Regelung einer vorgegebenen Längskraft herangezogen wird. Als mathematischer Verknüpfungswert kann die Voreilung herangezogen werden, wobei v die Geschwindigkeit des Walzgutes an der Auslaufseite des Walzgerüstes und vᵤ die Umfangsgeschwindigkeit der Walze dieses Walzgerüstes darstellen.

Desweiteren kann als mathematischer Verknüpfungswert die Differenz aus der Geschwindigkeit des Walzgutes an der Auslaufseite des Walzgerüstes und der Umfangsgeschwindigkeit der Walze dieses Walzgerüstes verwendet werden.

Ferner ist als mathematischer Verknüpfungswert der Quotient aus der Geschwindigkeit des Walzgutes an der Auslaufseite des Walzgerüstes und der Umfangsgeschwindigkeit der Walze dieses Walzgerüstes verwendbar.

Vorteilhafte Weiterbildungen der Erfindung und die Schaltungsanordnung zur Durchführung des Verfahrens sind in den Unteransprüchen angegeben.

Die mit der Erfindung verbundenen Vorteile bestehen insbesondere darin, daß das Walzgut temperaturunabhängig und materialquerschnittsunabhängig auf vorgegebene Längskraft zwischen den Walzgerüsten während des gesamten Durchlaufs durch die Walzstraße geregelt werden kann. Dies hat vorteilhaft kleine Querschnittstoleranzen des Walzgutes zur Folge.

Das erfindungsgemäße Verfahren und Ausführungsbeispiele hierzu sind im folgenden anhand der Zeichnungen erläutert. Es zeigen:
Fig. 1 eine erfindungsgemäße Schaltungsanordnung zur Regelung der Längskraft;
Fig. 2 eine hierzu alternative Schaltungsanordnung;
Fig. 3 und
Fig. 4 Kopplungsmöglichkeiten zwischen den einzelnen Walzgerüst-Regelungsanordnungen.

In Fig. 1 ist eine erfindungsgemäße Schaltungsanordnung zur Regelung der Längskraft zwischen Walzgerüsten einer kontinuierlichen Walzstraße mit Einzelantrieben dargestellt. Von der Walzstraße selbst sind hier beispielsweise zwei Walzgerüste 1 bzw. 2 mit Einzelantrieben 3 bzw. 4 gezeigt. Die Walzstraße kann beliebig viele weitere Walzgerüste aufweisen.

Das Walzgut 5 durchläuft die einzelnen Walzgerüste 1 bzw. 2, wobei es in jedem Walzgerüst 1 bzw. 2 eine Materialsquerschnitts-Verkleinerung und eine Auslaufgeschwindigkeit-Erhöhung erfährt. Die Materialquerschnitte des Walzgutes 5 vor dem Walzgerüst 1, nach dem Walzgerüst 1 und nach dem Walzgerüst 2 sind mit A₀, A₁ und A₂ bezeichnet. Die Auslaufgeschwindigkeiten des Walzgutes 5 vor dem Walzgerüst 1, nach dem Walzgerüst 1 und nach dem Walzgerüst 2 sind mit v₀, v₁ und v₂ bezeichnet.

Die Einzelantriebe 3 bzw. 4 haben die Drehzahlen n, bzw. n₂ und weisen Antriebsmotore 6 bzw. 7 sowie Tachogeneratoren 8 bzw. 9 auf. Die Walzenumfangsgeschwindigkeiten der Walzen der Einzelantriebe 3 bzw. 4 sind mit vᵤ₁ bzw. vᵤ₂ bezeichnet. Die Antriebsmotoren 6 bzw. 7 werden über Stromrichter 10 bzw. 11 gespeist. Zur Motorstrommessung sind jeweils zwischen Antriebsmotor 6 und Stromrichter 10 bzw. zwischen Antriebsmotor 7 und Stromrichter 11 Stromwandler 12 bzw. 13 angeordnet. Zur Geschwindigkeitsmessung des Walzgutes 5 sind vor dem Walzgerüst 1, nach dem Walzgerüst 1 und nach dem Walzgerüst 2 Geschwindigkeits-Meßgeräte 14, 15 und 16 vorhanden.

Die Stromwandler 12 bzw. 13 sind jeweils mit Stromreglern 17 bzw. 18 verbunden, wobei die Stromsignale I₁ bzw. I₂ den Stromreglern 17 bzw. 18 mit negativem Vorzeichen zugeführt sind. Die Tachogeneratoren 8 bzw. 9 sind mit Drehzahlreglern 19 bzw. 20 beschaltet, wobei ebenfalls eine negative Zuführung der entsprechenden Signale―hier Drehzahlsignale n, bzw. n₂―erfolgt.

Die Ausgänge der Drehzahlregler 19 bzw. 20 liegen an Eingängen der Stromregler 17 bzw. 18 Ausgangsseitig sind die Stromregler 17 bzw. 18 den Stromrichtern 10 bzw. 11 zugeführt.

Die Drehzahlsignale n, bzw. n₂ beaufschlagen desweiteren Voreilung-Istwertbildner 21 bzw. 22. Diesen Istwertbildnern 21 bzw. 22 liegen eingangsseitig ferner Geschwindigkeitssignale v₁ bzw. v₂ der Geschwindigkeits-Meßgeräte 15 bzw. 16 an. Ausgangsseitig sind die Signale xᵢₛₜ₁ bzw. xᵢₛₜ₂ der Istwertbildner 21 bzw. 22 Speichern 23 bzw. 24 zugeführt. Desweiteren liegen die Ausgangssignale xᵢₛₜ₁ bzw. xᵢₛₜ₂ der Istwertbildner 21 bzw. 22 in negierter Weise an Additionsstellen 25 bzw. 26.

Die Speicher 23 bzw. 24 sind ausgangseitig mit Voreilung-Sollwertbildnern 27 bzw. 28 verbunden. Die Ausgangssignale xₛₒₗₗ₁ bzw. xₛₒₗₗ₂ dieser Sollwertbildner 27 bzw. 28 beaufschlagen die Additionsstellen 25 bzw. 26. Die Sollwertbildner 27, 28 weisen jeweils einen weiteren Eingang zur Korrektur der Eingangssignale auf.

Die Ausgangssignale der Additionsstellen 25 bzw. 26 sind Längskraft-Reglern 29 bzw. 30 zugeführt. Die Ausgangswerte der Längskraft-Regler 29 bzw. 30 liegen an Eingängen der Drehzahlregler 19 bzw. 20.

Die gestrichelt in Fig. 1 dargestellten Bauelemente und Verbindungen bleiben für die Beschreibung der Funktionsweise der erfindungsgemäßen Schaltungsanordnung zunächst außer Betracht.

Beim erfindungsgemäßen Verfahren und den Schaltungsanordnungen hierzu wird die Voreilung als Bezugsgröße für eine Längskraftregelung eingesetzt. Die Voreilung x selbst berechnet sich dabei aus den beiden Größen Auslaufgeschwindigkeit v des Walzgutes 5 hinter einem Walzgerüst 1 bzw. 2 und Walzenumfangsgeschwindigkeit vᵤ der Walze selbst und ist definiert zu: wobei γ=1,2,3...
v_{γ}=Auslaufgeschwindigkeit des Walzgutes 5, z.B. v₁, v₂, ...
v_{uγ}=Walzenumfangsgeschwindigkeit der Walze des Einzelantriebes, z.B. uᵤ₁ vᵤ₂ . . .

Weitere mögliche Definitionen der Voreilung x sind oder auch

Warum die Voreilung x als Maß für die Längskraft gelten kann, wird nachfolgend erläutert. Beim Durchlaufen des Walzgutes 5 durch die Walzstraße gilt an jeder Stelle das Gesetz der Volumenkonstanz für das Walzgut 5, d.h. während eines bestimmten Zeitpunktes t=tₒ ist das Produkt aus der Auslaufgeschwindigkeit v_{γ} und dem Materialquerschnitt A_{γ} an jeder Stelle des Walzgutes 5 konstant (wobei _{ν}=1, 2, 3 ...), also

Ist beispielsweise die Drehzahl n₁ des Walzgerüstes 1 zu klein, so treten Längskräfte im Walzgut 5 auf, die das Walzgut 5 mit größerer Voreilung x aus dem Walzgerüst 1 ziehen. bzw. dort den Materialquerschnitt des Walzgutes 5 gemäß dem Gesetz der Volumenkonstanz einschnüren. Infolgedessen vergrößert sich die Voreilung x bei Zugkräften zwischen zwei Walzgerüsten, umgekehrt verkleinert sie sich bei Druckkräften zwischen zwei Walzgerüsten.

Die Walzenumfangsgeschwindigkeit v_{uγ} wird aus den von den Tachogeneratoren 8 bzw. 9 ermittelten Drehzahlen n_{γ} der Einzelantriebe bestimmt zu wobei .
ry=Radius der Walze des Einzelantriebes
n_{γ}=Drehzahl des Einzelantriebes.

Für das erfindungsgemäße Verfahren bzw. die Schaltungsanordnungen hierzu ist es unbedeutend, an welcher Stelle der Walze die Umfangsgeschwindigkeit v_{uγ} bestimmt bzw. über die Drehzahl n_{γ} ermittelt wird, da für die Regelung letztlich nicht absolute Werte, sondern Änderungen dieser Werte entscheidend sind.

Insbesondere kann bei kalibrierten Walzen, bei denen die Angabe einer eindeutigen Walzenumfangsgeschwindigkeit vᵤ nicht oder nur schwer möglich ist, der Radius r der Walze des Einzelantriebes so gewählt werden, daß sich im Zeitraum vor dem Einlaufen des Walzgutes in das nachfolgende Walzgerüst gleiche Werte für die Umfangsgeschwindigkeit der Walze und die Auslaufgeschwindigkeit des Walzgutes aus dieser Walze ergeben. Dieses Vorgehen ist selbstverständlich auch bei nicht kalibrierten Walzen möglich.

Die Auslaufgeschwindigkeit vy des Walzgutes 5 wird durch die Geschwindigkeits-Meßgeräte 14, 15, 16 bestimmt. Als genaues Geschwindigkeits-Meßgerät kann dabei beispielsweise ein berührungsloses Laser-Geschwindigkeits-Meßgerät oder auch ein berührungsloses Korreiations-Geschwindigkeits-Meßgerät Anwendung finden.

Ein Laser-Geschwindigkeits-Meßgerät ist beispielsweise unter der Bezeichnung Laser-Velemeter der Meßmetallurgie, 5802 Wetter (Ruhr), Friedrichstraße 40 bekannt. Die Messung der Geschwindigkeit erfolgt dabei nach dem Differenz-Doppler-Verfahren, d.h. es wird der Doppler-Effekt ausgenützt, den bewegtes Material verursacht.

Ein Korrelation-Geschwindigkeits-Meßgerät ist beispielsweise aus der Notice technique TU 22 der Trindel, Siege Social, 44, Rue de Lisbonne, 75008 Paris, bekannt. Die Geschwindigkeitsmessung beruht dabei auf dem Prinzip der optischen Interkorrelation. Es wird davon ausgegangen, daß die Oberfläche eines Produktes Unregelmaßigkeiten aufweist, die von einem optischen System erfaßt und ausgewertet werden können, d.h. die Charakteristik der Eigenstrahlung des bewegten Walzgutes kann zur Geschwindigkeitsmessung verwendet werden.

Die Bildung der Istwerte der Voreilung xᵢₛₜ₁ bzw. xᵢₛₜ₂ erfolgt durch die Voreilung-Istwertbildner 21 bzw. 22 aus den eingegebenen Drehzahl-Signalen n, bzw. n₂ und den eingegebenen Auslaufgeschwindigkeitssignalen v₁ bzw. v₂. In den Istwertbildnern 21 bzw. 22 werden die Istwerte der Voreilung xᵢₛₜ₁ bzw. xᵢₛₜ₂ dabei beispielsweise aus der Formel errechnet.

Die zum Zeitraum vor dem Einlaufen des Walzgutes 5 in die nachfolgenden Walzgerüste gebildeten Istwerte der Voreilung xᵢₛₜ₁ bzw. xᵢₛₜ₂ werden den Speichern 23 bzw. 24 zugeführt und dienen dann zur weiteren Regelung der Längskräfte im Walzgut 5 während des gesamten Durchlaufs des Walzgutes 5 durch die Walzstraße als Sollwerte der Voreilung xₛₒₗₗ₁ bzw. xₛₒₗₗ₂.

Zu diesem Zweck übermitteln die Speicher 23 bzw. 24 diese Werte der Voreilung x den Sollwertbildnern 27 bzw. 28, wobei in den Sollwertbildnern 27 bzw. 28 gewisse Korrekturbeträge hinzugefügt werden können, die einer vorgegebenen Längskraft entsprechen. In den Additionsstellen 25 bzw. 26 werden die Differenzen zwischen den Sollwerten und den jeweiligen Istwerten der Voreilung xₛₒₗₗ und x,ₛₜ gebildet und den Längskraftreglern 29 bzw. 30 zugeführt. Es ist auch eine direkte Zuführung der gespeicherten Werte für die Voreilung x von den Speichern 23 bzw. 24 zu den Additionsstellen 25 bzw. 26 möglich, wenn längskraftfrei gewalzt werden soll.

Die längskraftregler 29 bzw. 30 und die nachgeschalteten Drahzahlregler 19 bzw. 20 setzen die Voreilungs-Änderungen in Drehzahländerungen un, d.l. es wird eine Änderung des Drehzahl-Quotienten n, /n₂ bewirkt. Zu diesem Zweck liegen den Drehzahlreglern 19 bzw. 20 neben den Korrektursignalen der Längskraftregler 29 bzw. 30 die Drehzahlen n₁ bzw. n₂ in negierter Weise an.

Die Ausgangssignale der Drehzahlregler 19 bzw. 20 wirken auf unterlagerte Stromregler 17 bzw. 18. Die Stromregler 17 bzw. 18 steuern die Stromrichter 10 bzw. 11 in Abhängigkeit der fließenden Motorströme 1₁, 1₂ und der Ausgangssignale der Drehzahlregler 19 bzw. 20 an.

Im folgenden wird die um die gestrichelt eingetragenen Bauteile und Verbindungen erweiterte Schaltungsanordnung nach Fig. 1 betrachtet. Die Drehzahlsignale v₀ und v₁ der Geschwindigkeits-Meßgeräte 14 und 15 sind hierbei einem Stichabnahme-Bildner 31 zugeführt, während die Drehzahlsignale v₁ und v₂ der Geschwindigkeits-Meßgeräte 15 und 16 einen Stichabnahme-Bildner 32 beaufschlagen. Ausgangsseitig sind diese Stichabnahme-Bildner 31 bzw. 32 mit den Speichern 23 bzw. 24 und den Voreilung-Sollwertbildnern 27 bzw. 28 verbunden. Die weitere bereits beschriebene Schaltungsanordnung gem. Fig. 1 bleibt unverändert.

Durch die Einfügung der Stichabnahme-Bildner 31 und 32 wird der Tatsache Rechnung getragen, daß die Voreilung x vom Materialquerschnitt des einlaufenden Walzgutes 5 abhängig ist, d.h., es werden Änderungen des Materialquerschnittes erfaßt, die während des Durchlaufens des Walzgutes 5 durch die Walzstraße auftreten und diese Änderungen des Materialquerschnittes werden in die Regelung mit einbezogen.

Die Stichabnahme 8 ist dabei definiert zu wobei γ=1, 2, 3 ....

Aufgrund der bereits erwähnten Volumenkonstanz läßt sich die Stichabnahme 8 auch formulieren zu

Die Stichabnahme ist also von den Geschwindigkeiten des Walzgutes am Einlauf in die und am Auslauf aus der Walze abhängig.

Die Stichabnahme δ_{γ} wird von den Stichabnahme-Bildnern 31 und 32 errechnet. Zu diesem Zweck liegen dem Stichabnahme-Bildner 31 die Geschwindigkeitssignale vₒ und vₗ, dem Stichabnahme-Bildner 32 die Geschwindigkeitssignale vₗ und v₂ eingangsseitig an.

Die Stichabnahme 8y wird im Zeitraum vor dem Einlaufen des Walzgutes 5 in das jeweils nachfolgende Walzgerüst dem entsprechenden Speicher 23 bzw. 24 zugeführt. Eine Änderung der Stichabnahme 8 während des Durchlaufens des Walzgutes 5 durch die Walzstraße wird unmittelbar den Voreilung-Sollwertbildnern 27 bzw. 28 übermittelt. Auf diese Weise, d.h. mittels Korrektur des stichabnahmeabhängigen Voreilungswertes x wird der Störeinfluß der Stichabnahme 8 auf die Voreilung x, die als Maß für die Längskraft verwendet wird, beseitigt.

Eine weitere Möglichkeit, eine Änderung des Materialquerschnittes des Walzgutes 5 in die Längskraftregelung einezubeziehen, ist die direkte Messung des Materialquerschnittes des Walzgutes 5 am jeweiligen Einlauf in ein Walzgerüst 1 bzw. 2. Da sich beim Walzprozeß Querschnittsänderungen bevorzugt in einer Änderung der Länge einer Abmessung des Walzgutes 5 bemerkbar machen, kann durch berührungsloses und kontinuierliches Messen dieser Länge auf den Materialquerschnitt geschlossen werden. Zur Messung der Länge einer Abmessung des Walzgutes 5 eignen sich beispielsweise sogenannte Diodenzeilenkameras.

Desweiteren können zur Bestimmung auftretender Querschnittsänderungen des Walzgutes andere allgemein bekannte Verfahren, beispielsweise das Wirbelstromverfahren, angewendet werden.

ln Fig. 2 ist eine alternative Schaltungsanordnung zur Regelung der Längskraft zwischen Walzgerüsten einer kontinuierlichen Walzstraße mit Einzelantrieben dargestellt. Im Unterschied zur Anordnung gemäß Fig. 1 liegen hierbei die Ausgangswerte der Längskraft-Regler 29 bzw. 30 nicht direkt an den Eingängen der Drehzahlregler 19 bzw. 20, sondern sind Geschwindigkeitsreglern 33 bzw. 34 zugeführt. Eingangsseitig liegen den Geschwindigkeitsreglern 33 bzw. 34 desweiteren die Geschwindigkeitssignale v₁ bzw. _{V2} in negierter Form an. Ausgangsseitig beaufschlagen die Geschwindigkeitsregler 33 bzw. 34 die Drehzahlregler 19 bzw. 20.

Die weitere Beschaltung der Anordnung gemäß Fig. 2 ist wie unter Fig. 1 beschrieben. Insbesondere ist auch bei der Regelanordnung gemäß Fig. 2 eine wahlweise Korrektur der Voreilung x über die Stichabnahme-Bildner 31 bzw. 32 möglich (gestrichelt dargestellt).

Durch den Einsatz der Geschwindigkeitsregler 33 bzw. 34 werden die Drehzahlen n₁ bzw. n₂ der Walzgerüste 1 bzw. 2 nicht nur in Abhängigkeit der Voreilung x, sondern auch in Abhängigkeit der auslaufseitigen Geschwindigkeiten v, bzw. V2 des Walzgutes 5 geregelt. Die Drehzahlen n₁ bzw. n₂ werden so verstellt, daß sich am Auslauf des Walzgutes 5 aus der Walze vorgeschriebene Geschwindigkeitswerte v₁ bzw. v₂ einstellen. Der Geschwindigkeitssollwert für das Walzgerüst 1 wird dabei beispielsweise durch eine überlagerte Voreilungsregelung derart gebildet, daß der gemessene und kurz vor dem Einlauf des Walzgutes 5 in das nachfolgende Walzgerüst 2 abgespeicherte Voreilungswert x auf einen Wert geregelt wird, der einer vorgegebenen Längskraft zwischen dem Walzgerüst 1 und dem nachfolgenden Walzgerüst 2 entspricht. Dieser Voreilungswert kann dabei bei sich verändernden Stichabnahmen 8 korrigiert werden. Das gleiche gilt sinngemäß für die weiteren Walzgerüste 2 und folgende, so daß sich nach Durchlauf des Walzgutes 5 durch die gesamte Walzstraße kleine Querschnittstoleranzen des Walzgutes 5 ergeben.

In den Fig. 3 und 4 sind Kopplungsmöglichkeiten zwischen einzelnen Walzgerüst-Regelanordnungen untereinander dargestellt, und zwar zeigen Fig. 3 eine Kopplungsmöglichkeit für die Schaltungsanordnung gemäß Fig. 1 sowie Fig. 4 eine Kopplungsmöglichkeit für die Schaltungsanordnung gemäß Fig. 2.

In Fig. 3 ist eine kontinuierliche Walzstraße mit den Walzgerüsten 1 und 2 sowie weiteren Walzgerüsten 35 und 36 dargestellt. Jedes Walzgerüst weist die unter Fig. 1 im einzelnen beschriebene Regelanordnung auf. Von diesen Regelanordnungen sind zur Vereinfachung lediglich die Drehzahlregler 19, 20 sowie weitere Drehzahlregler 37, 38 und die Längskraft-Regler 29, 30 sowie weitere Längskraft-Regler 39, 40 gezeigt.

Die einzelnen Regelanordnungen der Walzgerüste 1, 2, 35, 36 sind über Koppler 41, 42, und 43 miteinander verbunden. Zum Anschluß der Koppler weisen die Verbindungen zwischen Drehzahlreglern und Längskraft-Reglern jeweils Additionsstellen auf.

lni einzelnen ist das Ausgangssignal des Längskraft-Reglers 29 einer Additionsstelle 44 zugeführt, die eingangsseitig desweiteren mit dem Koppler 41 und ausgangsseitig mit dem Drehzahlregler 19 verbunden ist.

Der Koppler 41 liegt ferner an einer Additionsstelle 45, die eingangsseitig mit Signalen vom Längskraft-Regler 30 und vom Koppler 42 beaufschlagt ist und ausgangsseitig am Drehzahlregler 20 liegt.

Der Koppler 42 ist mit einer Additionsstelle 46 verbunden, der die Ausgangswerte von Längskraft-Regler 39 und Koppler 43 zugeführt sind und die selbst den Drehzahlregler 37 beaufschlagt. Der Koppler 43 ist mit einer Additionsstelle 47 verbunden, der eingangsseitig der Längskraft-Regler 40 und ausgangsseitig der Drahzahlregler 38 anliegen.

In Fig. 4 ist eine Kopplungsmöglichkeit zwischen den einzelnen Walzgerüst-Regelanordnungen entsprechend Fig. 2 dargestellt. Im Gegensatz zu der in Fig. 3 gezeigten Anordnung liegen hierbei Additionsstellen zwischen den Längskraft-Reglern und den Geschwindigkeitsregiern.

Im einzelnen sind in Fig. 4 die Walzgerüste 1, 2, 35 und 36 und die jeweils zu ihren Regelanordnungen zugehörigen Geschwindigkeitsregler 33, 34, 48 und 49 sowie die Längskraft-Regler 29, 30, 39 und 40 dargestellt. Die weitere, nicht gezeigte Beschaltung ist wie unter Fig. 2 beschrieben. Zwischen den Regelanordnungen der einzelnen Walzgerüste sind die Koppler 41,42 und 43 angeordnet.

Der Längskraft-Regler 29 und der Koppler 41 sind mit einer Additionsstelle 50 verbunden, die ausgangsseitig am Geschwindigkeitsregler 33 liegt. Der Koppler 41 ist desweiteren mit einer Additionsstelle 51 beschaltet, der eingangsseitig die Signale von Längskraft-Regler 30 und Koppler 42 anliegen und die ausgangsseitig am Geschwindigkeitsregler 34 liegt.

Der Koppler 42 ist ferner mit einer Additionsstelle 52 verbunden, der eingangsseitig die Signale von Längskraft-Regler 39 und Koppler 43 zugeführt sind und die ausgangsseitig am Geschwindigkeitsregler 48 liegt. Der Koppler 43 ist desweiteren mit einer Additionsstelle 53 verbunden, der eingangsseitig das Signal des Längskraft-Reglers 40 anliegt, und die ausgangsseitig den Geschwindigkeitsregler 49 beaufschlagt.

Die Einfügung dieser Koppler 41, 42, 43 jeweils zwischen die den einzelnen Walzgerüsten 1, 2, 35, 36 zugeordneten Regelanordnungen ist nicht zwingend notwendig, trägt jedoch zur Verbesserung des Regelverhaltens der Gesamtanlage bei. Bei Auftreten einer unzulässigen Längskraft zwischen zwei Walzgerüsten, beispielsweise zwischen den Walzgerüsten 35 und 36, würden bei Fehlen der Koppler 41, 42, 43 zwar die Drahzahlen der Walzen dieser Walzgerüste 35 und 36 so verändert werden, daß sich die vorgeschriebene Längskraft zwischen den Gerüsten 35 und 36 ergibt, es würde sich jedoch als Folge davon eine unzulässige Längskraft zwischen den weiteren Walzgerüsten 1 und 2 bzw. zwischen 2 und 35 ergeben.

Dies hätte zur Folge, daß auch die Drehzahlen dieser Walzgerüste verändert werden müßten, was jedoch wiederum auf die bereits eingeregelten Drehzahlen der Walzgerüste 35 und 36 rückwirkenden Einfluß hat. Bis zur Einstallung der vorgeschriebenen Längskraft zwischen allen Gerüsten würde sich eine Vielzahl von Regelvorgängen abspielen, was den Nachteil mit sich bringt, daß das Walzgut 5 während dieser Einschwing-Zeitspanne nicht optimal, d.h. nicht mit vorgeschriebener Längskraft, gewalzt werden könnte.

Durch Einfügen der Koppelglieder 41, 42, 43 wird dieser Nachteil beseitigt. Tritt jetzt beispielsweise eine unzulässige Längskraft zwischen den Walzgerüsten 35 und 36 auf, so werden nicht nur die Drehzahlen der Walzgerüste 35 und 36 entsprechend verändert, sondern gleichzeitig werden auch- über die Koppelglieder 41, 42, 43-die Drehzahlen aller Gerüste vor dem Walzgerüst 35 so verstellt, daß sich keine unzulässige Längskraft ergibt.

Bei der in den Fig. 3 und 4 angegebenen Wirkungsrichtung zwischen den Additionsstellen 44, 45, 46, 47 und den Kopplern 41, 42, 43 (Fig. 3) sowie zwischen den Additionsstellen 50, 51, 52, 53 und den Kopplern 41, 42, 43 (Fig. 4) wird also eine Zugkraft-Änderung zwischen zwei Walzgerüsten allen Reglern der davorliegenden Walzgerüste mitgeteilt, d.h., es werden die Drehzahlen aller davorliegenden Walzgerüste verändert. Es ist jedoch eine Umkehr dieser Wirkungsrichtung in der Weise denkbar, daß eine Zugkraft-Änderung zwischen zwei Walzgerüsten allen Reglern der nachfolgenden Walzgerüste mitgeteilt wird, d.h. es werden dann die Drehzahlen aller nachfolgenden Walzgerüste verändert.

## Patentansprüche

1. Verfahren zur Regelung der Längskraft in einem Walzgut (5) zwischen Walzgerüsten (1, 2) einer kontinuierlichen Walzstraße mit Einzelantrieben (3, 4), dadurch gekennzeichnet, daß die Geschwindigkeit (v) des Walzgutes (5) an der Auslaufseite eines Walzgerüstes (1, 2) und die Umfangsgeschwindigkeit (vᵤ) bzw. die Drehzahl (n) der Walze dieses Walzgerüstes (1, 2) gemessen werden und ein Mathematischer Verknüpfungswert aus diesen beiden Werten als Bezugsgröße zur Regelung einer vorgegebenen Längskraft herangezogen wird.

2. Verfahren nach Anspruch 1, dadurch gekennzeichnet, daß als mathematischer Verknüpfungswert die Voreilung herangezogen wird, wobei v die Geschwindigkeit des Walzgutes (5) an der Auslaufseite des Walzgerüstes (1,2) und v_{"} die Umfangsgeschwindigkeit der Walze dieses Walzgerüstes (1, 2) darstellen.

3. Verfahren nach Anspruch 1, dadurch gekennzeichnet, daß als mathematischer Verknüpfungswert die Differenz aus der Geschwindigkeit (v) des Walzgutes (5) an der Auslaufseite des Walzgerüstes (1, 2) und der Umfangsgeschwindigkeit (vᵤ) der Walze dieses Walzgerüstes (1, 2) verwendet wird.

4. Verfahren nach Anspruch 1, dadurch gekennzeichnet, daß als mathematischer Verknüpfungswert der Quotient aus der Geschwindigkeit (v) des Walzgutes (5) an der Auslaufseite des Walzgerüstes (1, 2) und der Umfanggeschwindigkeit (v_{"}) der Walze dieses Walzgerüstes (1, 2) herangezogen wird.

5. Verfahren nach einem oder mehreren der vorstehenden Ansprüche, dadurch gekennzeichnet, daß zur Bildung des mathematischen Verknüpfungswertes der Radius (r) der Walze so gewählt wird, daß sich im Zeitraum vor dem Einlaufen des Walzgutes (5) in das nachfolgende Walzgerüst (2) bei gegebener Drehzahl (n) dieser Walze eine Walzenumfangsgeschwindigkeit (vᵤ) ergibt, deren Wert gleich der Geschwindigkeit (v) des Walzgutes (5) an der Auslaufseite dieser Walze ist.

6. Verfahren nach einem oder mehreren der vorstehenden Ansprüche, dadurch gekennzeichnet, daß der mathematische Verknüpfungswert im Zeitraum vor dem Einlaufen des Walzgutes (5) in das nachfolgende Walzgerüst (2) gebildet und gespeichert wird und als Sollwert für die nachfolgende Regelung während des gesamten Durchlaufs des Walzgutes (5) dient.

7. Verfahren nach Anspruch 6, dadurch gekennzeichnet, daß der gespeicherte mathematische Verknüpfungswert um einen gewissen Betrag verändert wird, der einer vorgegebenen Längskraft entspricht.

8. Verfahren nach den Ansprüchen 5, 6 und/oder 7, dadurch gekennzeichnet, daß während des gesamten Durchlaufs des Walzgutes (5) bei Abweichungen des mathematischen Verknüpfungswertes vom gespeicherten Sollwert die Drehzahl (n) der Walzen der einzelnen Walzgerüste (1, 2) untereinander so verstellt werden, daß sich der gespeicherte Sollwert ergibt.

9. Verfahren nach einem oder mehreren der vorstehenden Ansprüche, dadurch gekennzeichnet, daß die Drehzahlen (n) der Walzen der einzelnen Walzgerüste (1, 2) durch eine überlagerte Voreilungsregelung und eine unterlagerte Walzgutgeschwindigkeitsregelung so verstellt werden, daß sich am Auslauf des Walzgutes (5) aus einer Walze ein vorgeschriebener Geschwindigkeitswert (v) des Walzgutes einstellt.

10. Verfahren nach einem oder mehreren der vorstehenden Ansprüche, dadurch gekennzeichnet, daß der mathematische Verknüpfungswert in Abhängigkeit von auftretenden Querschnittsänderungen des Walzgutes (5) korrigiert wird.

11. Verfahren nach Anspruch 10, dadurch gekennzeichnet, daß die auftretenden Querschnittsänderungen des Walzgutes (5) aufgrund von Messungen der Geschwindigkeiten des Walzgutes (5) am Einlauf in die und am Auslauf aus der Walze bestimmt werden.

12. Verfahren nach Anspruch 11, dadurch gekennzeichnet, daß die Querschnittsänderungen des Walzgutes (5) durch Bildung der Stichabnahme nach der Formel bestimmt werden, wobei v_{γ} die Geschwindigkeit des Walzgutes (5) am Auslauf aus der Walze, v_{γ-1} die Geschwindigkeit des Walzgutes (5) am Einlauf in die Walze und 8 die Stichabnahme darstellen.

13. Verfahren nach Anspruch 10, dadurch gekennzeichnet, daß die auftretenden Querschnittsänderungen des Walzgutes (5) durch eine direkte Messung einer querschnittabhängigen Größe des Walzgutes (5) am Einlauf in die Walze bestimmt werden.

14. Schaltungsanordnung zur Durchführung des Verfahrens nach einem oder mehreren der vorstehenden Ansprüche, dadurch gekennzeichnet, daß einem Voreilung-Istwertbildner (21, 22) eines Walzgerüstes (1, 2) eingangsseitig ein Drehzahlsignal (n₁, n₂) der Walze und ein Auslaufgeschwindigkeitssignal (_{V1}, _{V2}) des Walzgutes (5) zugeführt sind, wobei der Voreilung-Istwertbildner (21, 22) ausgangsseitig einen Speicher (23, 24) und eine Additionsstelle (25, 26) beaufschlagt, daß der Speicher (23, 24) über einen Voreilung-Sollwertbildner (27, 28) mit der Additionsstelle (25, 26) verbunden ist, daß die Additionsstelle (25, 26) ausgangsseitig über einen Längskraft-Regler (29, 30) an einem Drehzahlregler (19, 20) liegt, dem eingangsseitig desweiteren das Drehzahlsignal (n₁, n₂) der Walze zugeführt ist und daß der Drehzahlregler (19, 20) über einen Stromregler (17, 18) in die Drehzahlsteuerung des Antriebsmotors (6, 7) der Walze eingreift, wobei dem Stromregler (17, 18) eingangsseitig ein Stromsignal (I₁, I₂) des Antriebsmotors (6, 7) anliegt.

15. Schaltungsanordnung nach Anspruch 14, dadurch gekennzeichnet, daß der Ausgang des Längskraft-Reglers (29, 30) mit einem Geschwindigkeitsregler (33, 34) verbunden ist, wobei der Geschwindigkeitsregler (33, 34) eingangsseitig desweiteren mit dem Auslaufgeschwindigkeitssignal (_{V1}, v₂) des Walzgutes (5) beaufschlagt ist und ausgangsseitig am Drehzahlregler (19, 20) liegt.

16. Schaltungsanordnung nach den Ansprüchen 14 und/oder 15, dadurch gekennzeichnet, daß ein Stichabnahme-Bildner (31, 32) eingangsseitig mit einlaufseitigen und auslaufseitigen Geschwindigkeitssignalen (v₀, v₁; v₁, v₂) der Walze beaufschlagt ist und ausgangsseitig den Voreilung-Sollwertbildner (27, 28) sowie den Speicher (23, 24) beaufschlagt.

17. Schaltungsanordnung nach den Ansprüchen 14 und/oder 16, dadurch gekennzeichnet, daß zwischen Drehzahlregler (19, 20, 37, 38) und Längskraft-Regler (29, 30, 39, 40) eines jeden Walzgerüstes (1, 2, 35, 36) eine Additionsstelle (44, 45, 46, 47) eingefügt ist, die mit Signalen von Kopplern (41, 42, 43) beaufschlagbar ist, wobei diese Koppler (41, 42, 43) jeweils benachbarte Walzgerüste (1, 2, 35, 36) einer kontinuierlichen Walzstraße verbinden.

18. Schaltungsanordnung nach den Ansprüchen 14 und/oder 15 und/oder 16, dadurch gekennzeichnet, daß zwischen Geschwindigkeitsregler (33, 34, 48, 49) und Längskraft-Regler (29, 30, 39, 40) eines jeden Walzgerüstes (1, 2, 35, 36) eine Additionsstelle (50, 51, 52, 53) eingefügt ist, die mit Signalen von Kopplern (41, 42, 43) beaufschlagbar ist, wobei diese Koppler (41, 42, 43) jeweils benachbarte Walzgerüste (1, 2, 35, 36) einer kontinuierlichen Walzstraße verbinden.

## Claims

1. Method for regulating the longitudinal force in rolled stock (5) between roll stands (1, 2) of a continuous rolling mill with individual drives (3, 4), characterised in that the speed (v) of the rolled stock (5) at the delivery side of a roll stand (1, 2) and the peripheral speed (vᵤ) or the rotational speed (n) of the roll of this roll stand (1, 2) are measured and a mathematical logic value derived from these two values is used as a reference magnitude in order to regulate a given force.

2. Method according to claim 1, characterised in that the peripheral precession or lead is used as the mathematical logic value, in which v represents the speed of the rolled stock (5) at the delivery side of the roll stand (1,2) and v_{"} the peripheral speed of the roll of this roll stand (1,2).

3. Method according to claim 1, characterised in that the difference between the speed (v) of the rolled stock (5) at the delivery side of the roll stand (1, 2) and the peripheral speed (vᵤ) of the roll of this roll stand (1, 2) is used as the mathematical logic value.

4. Method according to claim 1, characterised in that the quotient of the speed (v) of the rolled stock (5) at the delivery side of the roll stand (1, 2) over the peripheral speed (vᵤ) of the roll of this roll stand (1, 2) is used as the mathematical logic value.

5. Method according to one or more of the preceding claims, characterised in that, in order to form the mathematical logic value, the radius (r) of the roll is selected such that, when the latter has a given rotational speed (n), in the period before the rolled stock (5) enters the following roll stand (2). the roll has a peripheral speed (vᵤ) whose value is equal to the speed (v) of the rolled stock (5) at the delivery side of this roll.

6. Method according to one or more of the preceding claims, characterised in that the mathematical logic value is formed and stored in the period before the rolled stock (5) enters the following roll stand (2) and serves as a desired value for subsequent regulation during the entire passage of the rolled stock (5).

7. Method according to claim 6, characterised in that the stored mathematical logic value is altered by a certain amount which corresponds to a given longitudinal force.

8. Method according to claims 5, 6 and/or 7, characterised in that, during the entire passage of the rolled stock (5), if the mathematical logic value differs from the stored desired value, the rotational speeds (n) of the rolls of the individual rolls stands (1, 2) are adjusted with respect to one another so as to produce the stored desired value.

9. Method according to one or more of the preceding claims, characterised in that the rotational speeds (n) of the rolls of the individual roll stands (1, 2) are adjusted by a superimposed peripheral precession regulation and an underlying rolled stock speed regulation such that a specified speed value (v) of the rolled stock is set at the point where the rolled stock (5) leaves a roll.

10. Method according to one or more of the preceding claims, characterised in that the mathe- ₘatical logic value is corrected as a function of alterations in cross section of the rolled stock (5).

11. Method according to claim 10, characterised in that the alterations in cross section of the rolled stock (5) are determined on the basis of measurements of the speeds of the rolled stock (5) when entering and when leaving the roll.

12. Method according to claim 11, characterised in that the alterations in cross section of the rolled stock (5) are determined by forming the reduction per pass according to the formula in which v_{γ} represents the speed of the rolled stock (5) when leaving the roll, v_{γ-1} the speed of the rolled stock (5) when entering the roll and 8 the reduction per pass.

13. Method according to claim 10, characterised in that the alterations in cross section of the rolled stock (5) are determined by directly measuring a magnitude, which is dependent upon cross section, of the rolled stock (5) when entering the roll.

14. Circuit arrangement for carrying out the method according to one or more of the preceding claims, characterised in that a rotational speed signal (n,, n₂) of the roll and a delivery speed signal (v,, v₂) of the rolled stock (5) are supplied to a means (21, 22), for forming the actual value of the peripheral precession, of a roll stand (1, 2) on the input side, the said means (21, 22) actuating a store (23, 24) and an addition location (25, 26) on the output side, that the store (23, 24) is connected to the addition location (25, 26) by way of a means (27, 28) for forming the desired value of the peripheral precession, that the addition location (25, 26) adjoins on the output side, by way of a longitudinal force regulator (29, 30), a rotational speed regulator (19, 20), to the input side of which the rotational speed signal (n₁ n₂) of the roll is additionally supplied, and that the rotational speed regulator (19, 20) influences the .rotational speed control of the drive motor (6, 7) of the roll by way of a current regulator (17, 18), a current signal (I₁, I₂) of the drive motor (6, 7) being applied to the input side of the current regulator (17, 18).

15. Circuit arrangement according to claim 14, characterised in that the output of the longitudinal force regulator (29, 30) is connected to a speed regulator (33, 34), the speed regulator (33, 34) being additionally actuated on the input side by the delivery speed signal (v₁, v₂) of the rolled stock (5) and adjoining the rotational speed regulator (19, 20) on the output side.

16. Circuit arrangement according to claim 14 and/or 15, characterised in that a means (31, 32) for determining the reduction per pass is actuated on the input side by feed side and delivery side speed signals (v₀, v₁; v₁, v₂) of the roll and, on the output side, actuates the means (27, 28) for forming the desired value of the peripheral precession and the store (23, 24).

17. Circuit arrangement according to claim 14 and/or 16, characterised in that an addition location (44, 45, 46, 47) is inserted between the rotational speed regulator (19, 20, 37, 38) and the longitudinal force regulator (29, 30, 39, 40) of each roll stand (1, 2, 35, 36) and can be actuated by signals from couplers (41, 42, 43), which couplers (41, 42, 43) in each case connect adjacent roll stands (1, 2, 35, 36) of a continuous rolling mill.

18. Circuit arrangement according to claim 14 and/or 15 and/or 16, characterised in that an addition location (50, 51, 52, 53) is inserted between the speed regulator (33, 34, 48, 49) and the longitudinal force regulator (29, 30, 39, 40) of each roll stand (1, 2, 35, 36) and is actuated by signals from couplers (41, 42, 43), which couplers (41, 42, 43) in each case connect adjacent roll stands (1,2, 35, 36) of a continuous rolling mill.

## Revendications

1. Procédé pour réguler la force longitudinale d'un produit de laminoir (5) entre des cages de laminoir (1,2) d'un train de laminage continu ayant des commandes individuelles (3, 4), caractérisé en ce qu'on mesure la vitesse (v) du produit de laminage (5) du côté de sortie d'une cage de laminoir (1, 2) et la vitesse périphérique (vu) ou le nombre de tours (n) du cylindre de cette cage de laminoir (1,2) et on tire de ces deux valeurs une valeur mathématique d'enchaînement en tant que valeur de référence pour réguler une force longitudinale prédéterminée.

2. Procédé selon la revendication 1, caractérisé en ce qu'on fait appel en tant que valeur mathématique d'enchaînement à l'avance: (v) étant la vitesse du produit le laminage (5) du côté de sortie de la cage de laminoir (1, 2) et (vᵤ) étant la vitesse périphérique du cylindre de cette cage de laminoir (1, 2).

3. Procédé selon la revendication 1, caractérisé en ce qu'on utilise comme valeur mathématique d'enchaînement la différence entre la vitesse (v) du produit de laminage (5) du côté de sortie de la cage de laminoir (1, 2) et la vitesse périphérique (vᵤ) du cylindre de cette cage de laminoir (1,2):

4. Procédé selon la revendication 1, caractérisé en ce que l'on fait appel en tant que valeur mathématique d'enchaînement au quotient de la vitesse (v) du produit de laminage (5) du côté de sortie de la cage de laminoir (1,2) par la vitesse périphérique (vᵤ) du cylindre de cette cage de laminoir (1, 2);

5. Procédé selon l'une ou plusieurs des revendications précédentes, caractérisé en ce que pour former la valeur mathématique d'enchaînement on choisit le rayon (r) du cylindre de telle manière que dans l'intervalle de temps avant l'entrée du produit de laminage (5) dans la cage suivante de laminage (2), avec un nombre de tours donné (n) de ce cylindre, il en résulte une vitesse périphérique de cylindre (vᵤ) dont la valeur est égale à la vitesse (v) du produit de laminage (5) du côté de sortie de ce cylindre.

6. Procédé selon l'une ou plusieurs des revendications précédents, caractérisé en ce que la valeur mathématique d'enchaînement dans l'intervalle de temps avant l'entrée du produit de laminage (5) dans la cage suivante de laminage (2) est formée et accumulée, et sert comme valeur nominale pour la régulation suivante pendante tout le passage du produit de laminage (5).

7. Procédé selon la revendication 6, caractérisé en ce que la valeur mathématique d'enchaînement accumulée est modifiée d'une certaine proportion qui correspond à la force longitudinale prédéterminée.

8. Procédé selon les revendications 5, 6 et/ou 7, caractérisé en ce que pendant tout le passage du produit de laminage (5), lorsqu'il y a des écarts par rapport à la valeur nominale accumulée, de la valeur mathématique d'enchaînement, les nombres de tours (n) des cylindres des différentes cages de laminoirs (1, 2) sont mutuellement décalés de telle manière qu'il en résulte la valeur nominale accumulée.

9. Procédé selon l'une ou plusieurs des revendications précédentes, caractérisé en ce que les nombres de tours (n) des cylindres des différentes cages de laminoirs (1, 2) sont décalés de telle manière par une régulation d'avance superposée et une régulation de vitesse de produit de laminage sousjacente, qu'une valeur de vitesse prescrite (v) du produit de laminage s'établit à la sortie de ce produit (5) d'un cylindre.

10. Procédé selon l'une ou plusieurs des revendications précédentes, caractérisé en ce que la valeur mathématique d'enchaînement est corrigée en fonction des modifications de section transversale do produit de laminage (5) qui surviennent.

11. Procédé selon la revendication 10, caractérisé en ce que les modifications de section transversale du produit de laminage (5) qui surviennent sont déterminées sur la base de mesures des vitesses du produit de laminage (5) à l'entrée et à la sortie du cylindre.

12. Procédé selon la revendication 11, caractérisé en ce que les modifications de section transversale du produit de laminage (5) sont déterminées par la formation de la réduction aux différentes passes selon la formule (v_{γ}) étant la vitesse du produit de laminage (5) à la sortie du cylindre, (v_{γ-1}) étant la vitesse du produit de laminage (5) à l'entrée dans le cylindre et 8 étant la réduction aux différentes passes.

13. Procédé selon la revendication 10, caractérisé en ce que les modifications de section trans- versel du produit de laminage (5) qui surviennent sont déterminées par une mesure directe d'une grandeur du produit de laminage (5) dépendant de la section transversale, à l'entrée dans le cylindre.

14. Arrangement de circuit pour mettre en oeuvre le procédé selon l'une ou plusieurs des revendications précédentes, caractérisé en ce qu'on applique à un formateur de valeurs réelles d'avance (21, 22) d'une cage de laminoir (1, 2), à l'entrée un signal de nombre de tours (n" n₂) du cylindre et un signal de vitesse de sortie (v₁, v₂) du produit de laminage (5), le formateur de valeurs réelles d'avance (21, 22) alimentant du côté de sortie une mémoire (23, 24) et un élément d'admission (25,26), en ce que la mémoire (23, 24) est reliée à l'élément d'addition (25, 26) par l'intermédiaire d'un formateur de valeur nominale d'avance (27, 28), en ce que l'élément d'addition (25, 26) se trouve à la sortie, par l'intermédiaire d'un régulateur de force longitudinale (29, 30), au niveau d'un régulateur de nombre de tours (19, 20) auquel est appliqué en plus, du côté de l'entrée, le signal de nombre de tours (n₁, n₂) du cylindre, et en ce que le régulateur de tours (19, 20) attaque par l'intermédiaire d'un régulateur d'intensité (17, 18) la commande de nombre de tours du moteur de commande (6, 8) du cylindre, le régulateur d'intensité (17, 18) recevant à son entrée un signal d'intensité (I₁, I₂ du moteur de commande (6, 7).

1 5. Arrangement de circuit selon la revendication 14, caractérisé en ce que la sortie du régulateur de force longitudinale (29, 30) est reliée à un régulateur de vitesse (33, 34), ce dernier étant alimenté en outre du côté de l'entrée par un signal de vitesse de sortie (v₁, v₂) du produit de laminage (5) et se trouvant du côté de sortie au niveau du régulateur de nombre de tours (19,20).

16. Arrangement de circuit selon les revendications 14 et/ou 15, caractérisé en ce qu'un formateur de réduction aux différentes passes (31, 32) est alimenté par des signaux de vitesse côté entrée et côté sortie (v₀, v₁; v₁, v₂) du cylindre et alimente du côté sortie de formateur de valeur nominale d'avance (27,28), ainsi que la mémoire (23, 24).

17. Arrangement de circuit selon les revendications 14 et/ou 16, caractérisé en ce que, entre le régulateur de nombre de tours (19, 20, 37, 38) et le régulateur de force longitudinale (29, 30, 39, 40) de chaque cage de laminoir (1, 2, 35, 36), est introduit un élément d'addition (44, 45, 46, 47) qui peut être alimenté en signaux provenant de coupleurs (41, 42, 43), ces derniers reilant respectivement des cages voisines de laminoirs (1, 2, 35, 36) d'un train continu de laminoirs.

18. Arrangement de circuit selon les revendications 14 et/ou 15 et/ou 16, caractérisé en ce que, entre le régulateur de vitesse (33, 34, 48, 49) et le régulateur de force longitudinale (29, 30, 39, 40) de chaque cage de laminoir (1, 2, 35, 36) est introduit un élément d'addition (50, 51, 52, 53) qui peut être alimenté en signaux provenant de coupleurs (41, 42, 43), ces derniers reliant les cages voisines respectives de laminoirs (1, 2, 35, 36) d'un train de laminoir continu.
